# EUROPÄISCHE PATENTSCHRIFT

(11) **EP 1 899 654 B1**
(45) Veröffentlichungstag und Bekanntmachung des Hinweises auf die Patenterteilung: **23.11.2011**
(21) Anmeldenummer: 07711135.9
(22) Anmeldetag: 09.01.2007
(51) Int. Cl.: F24D 12/02, F24H 1/44

(54) **HEIZKESSEL**
BOILER
CHAUDIÈRE DE CHAUFFAGE

(30) Priorität: 11.01.2006 DE 102006001590
(43) Veröffentlichungstag der Anmeldung: 19.03.2008
(73) Patentinhaber: Viessmann Werke GmbH & Co. KG, 35107 Allendorf (DE)
(72) Erfinder: KLAUSMANN, Werner, 35083 Wetter (DE); GÖRGE, Gunthard, 35260 Stadtallendorf (DE); DÖNGES, Roger, 35110 Frankenau (DE)
(74) Vertreter: Wolf, Michael
(86) Internationale Anmeldenummer: PCT/DE2007/000038
(87) Internationale Veröffentlichungsnummer: WO 2007/079730

(56) Entgegenhaltungen:
- EP-A1- 0 699 872
- DE-A1- 2 818 257
- DE-C1- 10 026 550
- NL-A- 8 100 641
- VIESSMANN: "VITOLAPLUS 300 - Oil fired Unit condensing boiler - Rated output: 19.4 to 29.2 kW - VITOPLUS 300 - Oil fired wall-mounted condensing boiler - Rated output: 12.9 to 23.5 kW" INTERNET CITATION, [Online] März 2005 (2005-03), XP007902396 Gefunden im Internet: URL:http://www.viessmann.de/web/germany/co m_publish.nsf/AttachmentsByTitl e/ppr-vitolaplus-vitoplus.pdf/$FILE/ppr-vi tolaplus-vitoplus.pdf> [gefunden am 2007-05-23]

## Beschreibung

Die Erfindung betrifft einen Heizkessel gemäß dem Oberbegriff des Patentanspruchs 1.

Ein Heizkessel der eingangs genannten Art wird von der Anmelderin unter der Produktbezeichnung "Vitolaplus" hergestellt und verkauft und ist dementsprechend bekannt (siehe Figur 3).

Der Heizkessel "Vitolaplus" besteht aus einer mit einem Wärmedämmblock versehenen Brennkammer, die mindestens teilweise von einem als Primärwärmetauscher ausgebildeten Heizgaszug umschlossen ist. Die Brennkammer muss dabei zur Gewährleistung einer sauberen Verbrennung eine bestimmte Länge, die sogenannte Ausbrandlänge, aufweisen. Der erwähnte Heizgaszug ist ferner mindestens teilweise von einem wasserführenden Gehäuse umschlossen, wobei dem Heizgaszug ein wasserführender, hydraulisch mit dem Gehäuse verbundener, wendelrohrförmig ausgebildeter und radial vom Heizgas von innen nach außen durchströmter Sekundärwärmetauscher nachgeschaltet ist. Das vom Brenner kommende Heizgas strömt somit zunächst von der Brennkammer in den Heizgaszug und gibt dort Wärme an das Wasser im Gehäuse ab. Im Anschluss an den Heizgaszug strömt das Heizgas radial von innen nach außen durch die Strömungsspalte des nachgeschalteten, das Abgas kondensierenden Wendelrohrwärmetausches und gibt dort nochmals - auf einem entsprechend niedrigeren Temperaturniveau - Wärme an das den Sekundärwärmetauscher durchströmende Wasser ab.

Wärmetechnisch gesehen hat sich dieser Brennwert-Heizkessel bestens bewährt. Er weist einen sehr hohen Norm-Nurzungsgrad von bis zu 103 % auf.

Der Erfindung liegt die Aufgabe zugrunde, einen Heizkessel der eingangs genannten Art kompakter auszubilden, um den erforderlichen Bauraum und damit das erforderliche Aufstellvolumen zu reduzieren, und zwar bei Gewährleistung der erforderlichen Ausbrandlänge innerhalb der Brennkammer und guter Reinigungsmöglichkeit.

Diese Aufgabe ist mit einem Heizkessel der eingangs genannten Art durch die im Kennzeichen des Patentanspruchs 1 aufgeführten Merkmale gelöst.

Nach der Erfindung ist also vorgesehen, dass die Brennkammer mindestens teilweise vom kondensierenden Sekundärwärmetauscher umschlossen ist, wobei die Brennkammer eine Brennkammerhülse umfasst, die aus der Brennkammer in Axialrichtung herausziehbar ausgebildet ist.

Die Maßgabe "mindestens teilweise" bringt dabei zum Ausdruck, dass nicht alle Teile des Sekundärwärmetauschers die Brennkammer umschließen müssen, wobei die Erfindung natürlich um so besser realisiert wird, je größer der umschlossene Anteil ist.

Mit anderen Worten ausgedrückt, wird die Kompaktheit des erfindungsqemäßen Heizkessels dadurch erreicht, dass mindestens ein Großteil des Sekundärwärmetauschers die Brennkammer umschließt, d. h. die äußeren Abmaße des Heizkessels sind nunmehr im wesentlichen durch die erwähnte, erforderliche Ausbrandlänge der Brennkammer und nicht mehr durch die Größe des Sekundärwärmetauschers definiert. Auf diese Weise kann der gesamte Heizkessel in Axialrichtung der Brennkammer gesehen kürzer ausgebildet werden. Darüber hinaus wird die von der Brennkammer abgegebene Wärme nunmehr auch dem Sekundärwärmetauscher zugeführt, wodurch sich eine weitere Verbesserung der Wärmenutzung ergibt. Die beim bekannten Stand der Technik (Vitolaplus) vorgesehene Schalldämpferkonstruktion hinter der Brennkammer entfällt bzw. wird bei Bedarf dem Sekundärwärmetauscher nachgeschaltet.

Wie auch bei der Vitolaplus-Konstruktion ist bei der erfindungsgemäßen Lösung bevorzugt, aber nicht zwingend vorgesehen, den Sekundärwärmetauscher wendelrohrförmig und radial vom Heizgas von innen nach außen durchströmt auszubilden. Insbesondere in diesem Fall ergibt sich die konstruktiv vorteilhafte Lösung, dass die Brennkammer unter Ausbildung eines Ringraumes vom Sekundärwärmetauscher umschlossen ist, wobei der Heizgaszug vorzugsweise direkt in den Ringraum ausmündet. Dies wird weiter unten noch genauer erläutert.

Weiterhin ist erfindungsgemäß vorgesehen, dass die Brennkammer eine Brennkammerhülse umfasst, die aus der Brennkammer in Axialrichtung herausziehbar ausgebildet ist. Diese Maßgabe ermöglicht es im Bedarfsfall, da ja die Brennkammer mindestens teilweise vom Sekundärwärmetauscher umschlossen ist, diesen (den Sekundärwärmetauscher) und auch den Heizgaszug bei herausgenommener Brennkammerhülse zu reinigen. Die Brennkammerhülse, in der je nach Ausführungsform des Heizkessels auch der Wärmedämmblock angeordnet sein kann (es ergibt sich auf diese Weise ein Brennkammertopf), dient somit gewissermaßen auch als Abgasströmungsführungs- bzw. Verschlußelement und bildet gleichzeitig eine innere Begrenzungswand für den oben erwähnten Ringraum und den Heizgaszug.

Der vollständigkeit halber wird noch auf die weiter abliegende DE 34 25 667 A1 verwiesen, die einen Heizkessel mit Primär-und Sekundärwärmetauscher offenbart, wobei der Sekundärwärmetauscher' in Axialrichtung gesehen ebenfalls hinter der Brennkammer angeordnet ist, mithin eine kompakte Bauweise wegen der erforderlichen Ausbrandlänge nicht möglich ist.

Außerdem ist noch ein Heizkessel gemäß der DE 100 26 550 C1 bekannt, der die Merkmale des Oberbegriffs von Anspruch 1 zeigt, wobei aber der dem Brenner gegenüberliegende wärmedämmblock fehlt.

Andere vorteilhafte Weiterbildungen ergeben sich aus den abhängigen Patentansprüchen.

Der erfindungsgemäße Heizkessel einschließlich seiner vorteilhaften weiterbildungen gemäß der abhängigen Patentansprüche wird nachfolgend anhand der zeichnerischen Darstellung zweier Ausführungsbeispiele näher erläutert.

Es zeigt
- Figur 1: im Schnitt eine erste Ausführungsform des erfindungsgemäßen Heizkessels, bei der der Sekundärwärmetauscher auf der dem Brenner abgewandten Seite des Heizkessels angeordnet ist;
- Figur 2: im Schnitt eine zweite Ausführungsform, bei der der Sekundärwärmetauscher auf der gleichen Seite wie der Brenner am Heizkessel angeordnet ist;
- Figur 3: im Schnitt ein "Vitolaplus"-Heizkessel gemäß dem bekannten, vorerwähnten Stand der Technik;
- Figur 4: als perspektivischen Schnitt einen Heizkessel gemäß der Ausführungsform nach Figur 1 mit in die Brennkammer eingesetzter/m Brennkammerhülse bzw. -topf; und
- Figur 5: als perspektivischen Schnitt den Heizkessel gemäß Figur 4 mit herausgenommenem Brennkammertopf.

In den Figuren 1 und 2 sind zwei unterschiedliche Ausführungsformen des erfindungsgemäßen Heizkessels darstellt. Sofern keine weiteren Hinweise gegeben sind, gelten die folgenden Ausführungen stets für beide Ausführungsformen.

Der erfindungsgemäße Heizkessel besteht aus einer zylindrischen Brennkammer 1, wobei diese mindestens teilweise konzentrisch von einem als Primärwärmetauscher ausgebildeten Heizgaszug 2 umschlossen ist und wobei der Heizgaszug 2 wiederum mindestens teilweise konzentrisch von einem wasserführenden Gehäuse 3 umschlossen ist. Dabei ist dem Heizgaszug 2 ein wasserführender, hydraulisch mit dem Gehäuse 3 verbundener, in diesem Fall wendelrohrförmig ausgebildeter und radial vom Heizgas von innen nach außen durchströmter Sekundärwärmetauscher 4 nachgeschaltet. Dieser Sekundärwärmetauscher 4 ist in einem Gehäuse 6 angeordnet, das einerseits einen noch zu erläuternden Ringraum 5 und andererseits einen weiteren, den Sekundärwärmetauscher 4 umschließenden, ringraumförmigen Abgassammelraum 7 begrenzt, wobei der Abgassammelraum 7 einen (nicht explizit dargestellten, aber durch den nach oben weisenden Pfeil angedeutet) Abgasabzugsanschluss zur Abfuhr des Abgases aufweist. An diesen Abgasabzugsanschluss kann sich bei Bedarf ein Schalldämpfer anschließen.

Wie auch beim in Figur 3 dargestellten, bekannten Stand der Technik, ist beim erfindungsgemäßen Heizkessel bevorzugt vorgesehen, dass der Sekundärwärmetauscher 4 in Form einer schraubenförmig gewickelten Rohrwendel ausgebildet ist, die ebene, radial durchströmbare Strömungsspalte 8 aufweist. Ferner ist zur Vermeidung von Korrosionsschäden vorgesehen, dass der Sekundärwärmetauscher 4 aus Edelstahl gebildet ist. Ausserdem ist in der Brennkammer 1 ein Wärmedämmblock 13 (beispielsweise aus Vermiculit) angeordnet, der zur Umlenkung des Heizgasstrahles dient.

An einer Stirnseite 9 der Brennkammer 1 ist stets ein Brenner 10 angeordnet (hier ein Ölbrenner, ein Gasbrenner ist aber genauso gut möglich). Der Zugang 11 von der Brennerkammer 1 zum Heizgaszug 2 ist wahlweise im Bereich der brennerseitigen Stirnseite 9 (siehe Figur 1) oder im Bereich der anderen, brennerabgewandten Stirnseite 12 (siehe Figur 2) angeordnet.

Wesentlich für alle Ausführungsformen des erfindungsgemäßen Heizkessels ist nun, dass die Brennkammer 1 mindestens teilweise vom Sekundärwärmetauscher 4 umschlossen ist.

Bevorzugt ergibt sich dabei der oben bereits erwähnte Ringraum 5, in den der Heizgaszug 2 direkt ausmündet. Selbstverständlich kann bei alternativer Ausbildung des Sekundärwärmetauschers auch eine weniger direkte Strömungsführung vom Heizgaszug zum Sekundärwärmetauscher vorgesehen sein.

Bei der Ausführungsform nach Figur 1 umschließt der Sekundärwärmetauscher 4 im Bereich des wärmedämmblocks 13 die Brennkammer 1 und nimmt auf diese Weise die vom Wärmedämmblock 13 abgegebene Wärme auf.

Die erfindungsgemäße Ausführung führt bei gleicher Ausbrandlänge der Brennkammer, wie eingangs erwähnt und wie ein Vergleich mit Figur 3 zeigt, zu einem erheblich kompakter ausgebildeten Heizkessel, bei dem zusätzlich die direkte Wärmeabstrahlung aus der Brennkammer vom Sekundärwärmetauscher genutzt werden kann. Die bisher erforderliche, recht aufwendige Konstruktion zu Strömungsleitung des Heizgases vom Primärwär-metauscher zum Sekundärwärmetauscher entfällt.

Wie besonders deutlich aus den Figuren 4 und 5 hervorgeht, ist vorgesehen, dass die Brennkammer 1 eine ein Mantelblech 16 und gegebenenfalls eine Bodenplatte 17 (Verschlußplatte) aufweisende Brennkammerhülse 14 umfasst, die aus der Brennkammer 1 in Axialrichtung (bezogen auf die Längsachse der zylindrischen Brennkammer 1) herausziehbar ausgebildet ist.

Wie aus Figur 1 und 2 ersichtlich, ist diese Lösung dabei prinzipiell bei beiden Ausführungsformen (Sekundärwärmetauscher 4 brennerseitig oder brennerabgewandt angeordnet) vorgesehen, wobei bei brennerabgewandter Anordnung des Sekundärwärmetauschers 4 (Figur 1, 4 und 5) die Brennkammerhülse 14 einseitig eine Bodenplatte (Verschlußplatte) 17 aufweist und als Brennkammertopf ausgebildet ist. Zum Herausziehen des Brennkammertopfes, in dem vorzugsweise der Wärmedämmblock 13 angeordnet ist, dient dabei das stabförmige Griffelement 18, das (siehe Figur 1) bis in den Bereich des Brenners 10 ragt.

Durch das Herausziehen (bei der Aueführungsform nach Figur 2 ist dies einfach nach Entfernen der brennerseitigen Abschlusswand möglich) sind im Bedarfsfall sowohl die Brennkammer 1 samt Heizgaszug 2 als auch der Ringraum 5 (ohne Brennkammerhülse 14 wird der Ringraum 5 zu einem Zylinderraum - siehe Figur 5) gut zugänglich und lassen sich dementsprechend leicht reinigen. Diese Möglichkeit ist beim in Figur 3 dargestellten Stand der Technik nicht gegeben; sie hat sich als besonders vorteilhaft bezüglich des erfindungsgemäßen Heizkessels erwiesen.

Konstruktiv ist weiterhin vorgesehen, dass die Brennkammerhülse 14 eine Begrenzungswand des Heizgaszuges 2 und des Ringraumes 5 bildet, wobei schließlich der Heizgaszug 2 aus Gußsegmenten 15 mit radial nach innen gerichteten Rippen besteht, deren freien Enden an der Brennkammerhülse 14 anliegen und deren Lage in der Brennkammer 1 definieren.

### Bezugszeichenliste

- 1: Brennkammer
- 2: Heizgaszug
- 3: Gehäuse
- 4: Sekundärwärmetauscher
- 5: Ringraum
- 6: Gehäuse
- 7: Abgassammelraum
- 8: Strömungsspalte
- 9: Stirnseite (brennerseitig)
- 10: Brenner
- 11: Zugang zum Heizgaszug
- 12: Stirnseite (brennerabgewandt)
- 13: Wärmedämmblock
- 14: Brennkammerhülse
- 15: Gußsegmente
- 16: Mantelblech
- 17: Bodenplatte
- 18: Griffelement

## Patentansprüche

1. Heizkessel, umfassend eine Brennkammer (1) mit einem in oder Brennkammer angeordneten Wärmedämmblock (13),
wobei die Brennkammer (1) mindestens teilweise von einem als Primärwärmetauscher ausgebildeten Heizgaszug (2) umschlossen ist,
wobei der Heizgaszug (2) mindestens teilweise von einem wasserführenden Gehäuse (3) umschlossen ist,
wobei dem Heizgaszug (2) ein wasserführender, hydraulisch mit dem Gehäuse (3) verbundener, vom Heizgas durchströmter Sekundärwärmetauscher (4) nachgeschaltet ist,
**dadurch gekennzeichnet,**
**dass** die Brennkammer (1) mindestens teilweise vom Sekundärwärmetauscher (4) umschlossen ist, wobei die Brennkammer (1) eine Brennkammerhülse (14) umfasst, die aus der Brennkammer (1) in Axialrichtung herausziehbar ausgebildet ist.

2. Heizkessel nach Anspruch 1,
**dadurch gekennzeichnet,**
**dass** der Sekundärwärmetauscher (4) wendelrohrförmig und radial vom Heizgas von innen nach außen durchströmt, insbesondere in Form einer schraubenförmig gewickelten Rohrwendel ausgebildet ist, die ebene, radial durchströmbare Strömungsspalte (8) aufweist.

3. Heizkessel nach Anspruch 2,
**dadurch gekennzeichnet,**
**dass** die Brennkammer (1) unter Ausbildung eines Ringraumes (5) vom Sekundärwärmetauscher (4) umschlossen ist.

4. Heizkessel nach Anspruch 3,
**dadurch gekennzeichnet,**
**dass** der Heizgaszug (2) direkt in den Ringraum (5) ausmündet.

5. Heizkessel nach einem der Ansprüche 3 bis 4,
**dadurch gekennzeichnet,**
**dass** der Sekundärwärmetauscher (4) in einem Gehäuse (6) angeordnet ist, das einerseits den Ringraum (5) und andererseits einen weiteren, den sekundärwärmetauscher (4) umschließenden, ringraumförmigen Abgassammelraum (7) begrenzt.

6. Heizkessel nach einem der Ansprüche 1 bis 5,
**dadurch gekennzeichnet,**
**dass** an einer Stirnseite (9) der Brennkammer (1) ein Brenner (10) angeordnet ist und dass ein Zugang (11) zum Heizgaszug (2) wahlweise im Bereich der brennerseitigen Stirnseite (9) oder im Bereich der anderen, brennerabgewandten Stirnseite (12) angeordnet ist.

7. Heizkessel nach einem der Ansprüche 1 bis 6,
**dadurch gekennzeichnet,**
**dass** der Sekundärwärmetauscher (4) die Brennkammer (1) im Bereich des Wärmedämmblocks (13) umschließt.

8. Heizkessel nach einem der Ansprüche 1 bis 7,
**dadurch gekennzeichnet,**
**dass** die βrennkammerhülse (14) einseitig eine Bodenplatte (17) aufweist und als Brennkammertopf ausgebildet ist.

9. Heizkessel nach Anspruch 8,
**dadurch gekennzeichnet,**
**dass** im Brennkammertopf der Wärmedämmblock (13) angeordnet ist.

10. Heizkessel nach einem der Ansprüche 1 bis 9,
**dadurch gekennzeichnet,**
**dass** die Brennkammerhülse (14) eine Begrenzungswand des Heizgaszuges (2) und des Ringraumes (5) bildet.

11. Heizkessel nach einem der Ansprüche 1 bis 10,
**dadurch gekennzeichnet,**
**dass** der Heizgaszug (2) aus Gußsegmenten (15) mit radial nach innen gerichteten Rippen besteht, wobei deren freie Enden an der Brennkammerhülse (14) anliegen und deren Lage in der Brennkammer (1) definieren.

## Claims

1. A boiler, comprising a combustion chamber (1) having a thermal insulation block (13) situated in the combustion chamber (1),
the combustion chamber (1) being at least partially enclosed by a hot gas flue (2), which is implemented as a primary heat exchanger,
the hot gas flue (2) being at least partially enclosed by a water-conducting housing (3),
a water-conducting secondary heat exchanger (4), which is hydraulically connected to the housing (3) and through which hot gas flows, being connected downstream from the hot gas flue (2),
characterized d in n that t
the combustion chamber (1) is at least partially enclosed by the secondary heat exchanger (4) , the combustion chamber (1) comprising a combustion chamber sleeve (14), which is implemented so it can be withdrawn from the combustion chamber (1) in the axial direction.

2. The boiler according to Claim 1,
**characterized in that**
the secondary heat exchanger (4) is implemented in the form of a helical pipe and having heating gas flowing through it radially from the inside to the outside, in particular in the form of a pipe helix wound in a spiral, which has level flow gaps (8), which can have flow through them radially.

3. The boiler according to Claim 2,
**characterized in that**
the combustion chamber (1) is enclosed by the secondary heat exchanger (4) while forming a ring space (5).

4. The boiler according to Claim 3,
**characterized in that**
the hot gas flue (2) opens directly into the ring space (5).

5. The boiler according to one of Claims 3 to 4,
**characterized in that**
the secondary heat exchanger (4) is situated in a housing (6), which delimits the ring space (5) on one side and delimits a further exhaust gas collection chamber (7) in the form of a ring space, which encloses the secondary heat exchanger (4), on the other side.

6. The boiler according to one of Claims 1 to 5,
**characterized in that**
a burner (10) is situated on a front side (9) of the combustion chamber (1), and an access (11) to the hot gas flue (2) is alternately situated in the area of the burner-side front side (9) or in the area of the other front side (12) facing away from the burner.

7. The boiler according to one of Claims 1 to 6,
**characterized in that**
the secondary heat exchanger (4) encloses the combustion chamber (1) in the area of the thermal insulation block (13).

8. The boiler according to one of Claims 1 to 7,
**characterized in that**
the combustion chamber sleeve (14) has a floor plate (17) on one side and is implemented as a combustion chamber pot.

9. The boiler according to Claim 8,
**characterized in that**
the thermal insulation block (13) is situated in the combustion chamber pot.

10. The boiler according to one of Claims 1 to 9,
**characterized in that**
the combustion chamber sleeve (14) forms a delimitation wall of the hot gas flue (2) and the ring space (5) .

11. The boiler according to one of Claims 1 to 10,
**characterized in that**
the hot gas flue (2) comprises cast segments (15) having ribs oriented radially inward, their free ends pressing against the combustion chamber sleeve (14) and defining their location in the combustion chamber (1) .

## Revendications

1. Chaudière,
comprenant
une chambre de combustion (1) comprenant un bloc d'isolation (13) disposé dans la chambre de combustion,
dans lequel la chambre de combustion (1) est entourée au moins partiellement par un carneau de gaz de chauffage (2) formé en tant qu'échangeur thermique primaire,
dans lequel le carneau de gaz de chauffage (2) est entouré au moins partiellement par une carcasse (3) conduisant l'eau,
dans lequel un échangeur thermique secondaire (4)traversé par le courant de chauffage, relié hydrauliquement à la carcasse (3) et conduisant l'eau, est monté en aval du carneau de gaz de chauffage (2),
**caractérisée en ce que**
la chambre de combustion (1) est entourée au moins partiellement par l'échangeur thermique secondaire (4), sachant que la chambre de combustion (1) comprend un manchon de chambre de combustion (14) qui est formé en pouvant être retiré dans le sens axial.

2. Chaudière selon la revendication 1,
**caractérisée en ce que**
l'échangeur thermique secondaire (4) a une forme de tube hélicoïdal et est traversé par le gaz de chauffage radialement de l'intérieur vers l'extérieur, a en particulier la forme d'une tubulure hélicoïdale enroulée qui présente des fentes d'écoulement (8) planes et pouvant être traversées radialement.

3. Chaudière selon la revendication 2,
**caractérisée en ce que**
la chambre de combustion (1) est entourée par l'échangeur thermique secondaire (4) en formant un espace annulaire (5).

4. Chaudière selon la revendication 3,
**caractérisée en ce que**
le carneau de gaz de chauffage (2) débouche directement dans l'espace annulaire (5).

5. Chaudière selon l'une des revendications 3 et 4,
**caractérisée en ce que**
l'échangeur thermique secondaire (4) est disposé dans une carcasse (6) qui d'un côté délimite l'espace annulaire (5) et d'un autre côté délimite un espace de collecte des gaz d'échappement (7) supplémentaire en forme d'espace annulaire entourant l'échangeur thermique secondaire (4).

6. Chaudière selon l'une des revendications 1 à 5,
**caractérisée en ce**
**qu'**un brûleur (10) est disposé sur une face avant (9) de la chambre de combustion (1), et en ce qu'un accès (11) au carneau de gaz de chauffage (2) est disposé au choix au niveau de la face avant (9) côté brûleur ou au niveau de l'autre face avant (12) détournée du brûleur.

7. Chaudière selon l'une des revendications 1 à 6,
**caractérisée en ce que**
l'échangeur thermique secondaire (4)entoure la chambre de combustion (1) au niveau du bloc d'isolation (13).

8. Chaudière selon l'une des revendications 1 à 7,
**caractérisée en ce que**
le manchon de chambre de combustion (14) présente une plaque de fond (17) d'un côté et est formé en tant que pot de chambre de combustion.

9. Chaudière selon la revendication 8,
**caractérisée en ce que**
le bloc d'isolation (13) est disposé dans le pot de chambre de combustion.

10. Chaudière selon l'une des revendications 1 à 9,
**caractérisée en ce que**
le manchon de chambre de combustion (14) forme une paroi de délimitation du carneau de gaz de chauffage (2) et de l'espace annulaire (5).

11. Chaudière selon l'une des revendications 1 à 10,
**caractérisée en ce que**
le carneau de gaz de chauffage (2) est composé de segments coulés (15) comprenant des nervures dirigées radialement vers l'intérieur, sachant que leurs extrémités libres reposent sur le manchon de chambre de combustion (14) et définissent sa position dans la chambre de combustion (1).
